# EUROPÄISCHE PATENTSCHRIFT

(11) **EP 0 577 230 B1**
(45) Veröffentlichungstag und Bekanntmachung des Hinweises auf die Patenterteilung: **04.01.1995**
(21) Anmeldenummer: 93250035.8
(22) Anmeldetag: 28.01.1993
(51) Int. Cl.: B43M 3/04

(54) **Falzvorrichtung für Falz-Kuvertiermaschinen**
Folding device for inserting machines
Dispositif à plier pour machines d'insertion sous enveloppe

(30) Priorität: 20.06.1992 DE 4220404
(43) Veröffentlichungstag der Anmeldung: 05.01.1994
(73) Patentinhaber: Francotyp-Postalia GmbH, 16547 Birkenwerder (DE)
(72) Erfinder: Muhl, Wolfgang, W-1000 Berlin 61 (DE)

(56) Entgegenhaltungen:
- CH-A- 648 519

## Beschreibung

Die Erfindung betrifft eine Falzvorrichtung für Falz-Kuvertiermaschinen, mit der ein Zweifachfalz oder ein Einfachfalz für unterschiedliche Füllgutformate nach dem Faltklappenprinzip ausführbar sind.

Falz-Kuvertiermaschinen dienen dem Falzen und Einführen eines Füllgutes in Briefkuverts. Für das Falzen sind verschiedene Techniken bekannt. Um einen Zweifachfalz oder Z-Falz herzustellen ist das Stauchfalz- oder das Kassettenfalz- oder das Faltklappenprinzip nutzbar. Beim Faltklappenprinzip wird ein Doppelfalz erzeugt, indem der erste Falz durch Drehen der Faltklappe gegen ein festes Faltblech ausgeführt wird, wobei schwenkbare Falzfinger das Füllgut Positionieren. Der zweite Falz wird durch das einen Schieber enthaltene Oberteil der Faltklappe und einem senkrecht dazu stehenden Trichter bewirkt. Die Justierung ist dabei durch die Länge der Faltklappe gegeben. Das gefaltete Füllgut wird in bekannten Falz-Kuvertiermaschinen mittels eines Schieberbleches in das geöffnete Kuvert des Standardformates C6/C5 geschoben.

Derartige Falz-Kuvertiermaschinen sind für ein Standardformat des Füllgutes von typisch zwölf Zoll Länge ausgelegt. Hat das Füllgut nur zwei Drittel oder weniger der Länge des Standardformates genügt ein Einfachfalz, um das Füllgut auf das Format des Kuverts zu reduzieren. Bei einem Füllgut mit Längen kleiner als ein Drittel des Standardformates ist ein Falzen nicht erforderlich. In diesen beiden Fällen wird das Füllgut durch entsprechend angeordnete Anschlaghaken festgeklemmt und mit einem speziell ausgebildeten Schieberblech in das Kuvert geschoben. Bei dieser Art von Falz-Kuvertiermaschinen ist ein Wechsel des Schieberbleches erforderlich, wenn das Füllgut kleiner oder gleich zwei Drittel der Standardlänge und nur einfach oder nicht gefaltet ist. Zum Wechsel des Schieberbleches ist das Maschinengehäuse zu öffnen, um einen Austausch vorzunehmen. Dies bedeutet eine Unterbrechung der Maschinenarbeitszeit und kann ein unsachgemäßes Austauschen des Schieberbleches zur Folge haben.

CH-A-648519 zeigt eine Falzvorrichtung gemäß des Oberbegriffs des Anspruchs 1.

Der Erfindung lag die Aufgabe zugrunde, eine alternative Falzvorrichtung für das Faltklappenprinzip zu schaffen, die verschiedene Falzarten und ein daran anschließendes Füllen von Kuverts ohne Austausch eines Schieberbleches gestattet.

Diese Aufgabe ist durch die Erfindung gelöst, wie sie im Kennzeichnungsteil des ersten Anspruches dargelegt ist. Die Unteransprüche umfassen weitere vorteilhafte Gestaltungen.

Die Erfindung wird nachfolgend anhand einer aus acht Figuren bestehenden Zeichnung näher erläutert. Die Figuren zeigen die verschiedenen Ablaufphasen: die Figuren 1 bis 4 die Verarbeitung von Füllgutformaten mit einer Länge von maximal vier Zoll, die Figuren 5 bis 8 mit einer Länge bis zwölf Zoll.

Die Vorrichtung setzt sich aus einer Faltklappe 1 mit einem Schieberblech 2 und einem feststehenden Faltblech 5 zusammen. Die Faltklappe 1 weist einen für kleinere Füllgutformate ausfahrbaren Anschlaghaken 8 auf. Das Schieberblech 2 trägt an seinem einen Ende einen Mitnehmerklotz 3. Das Faltblech 5 ist mit einer Umlenkleiste 4 und einer Einlaufschräge 6 versehen. ein weiterer Anschlag 9 für Standardformate ist am anderen Ende des Faltbleches 5 gegenüber einem Obertrichter 10 angeordnet.

Das Füllgut 7 läuft je nach Format gegen den Anschlaghaken 8 oder den Anschlag 9, durch die es ausgerichtet wird. Das Schieberblech 2 steht in der Ausgangsposition unterhalb der Füllgutlaufbahn. Beim Start des Verarbeitungszyklusses werden die Faltklappen 1 und das Schieberblech 2 um eine Achse gedreht. Der Mitnehmerklotz 3 liegt am Ende der Drehung auf der Höhe der Füllgutlaufbahn des Faltbleches 5 (Fig. 3, Fig. 6). Während des Drehvorganges dient die Umlenkleiste 4 als Abrollbahn für das Schieberblech 2.

Bei kleinem Füllgutformat transportiert der Mitnehmerklotz 3 nach dem Absenken des Anschlages 9 das Füllgut 7 entlang dem Faltblech 5 in ein nicht dargestelltes Kuvert (Fig. 4).

Bei größerem Füllgutformat wird durch das Drehen der Faltklappe 1 das Füllgut 7 ein erstes Mal gefaltet (Fig. 6). Im Verlauf des Transportes in das Kuvert wird das Füllgut nach dem Absenken des Anschlages 9 zwischen Faltklappe 1 und Trichter 10 ein zweites Mal gefaltet (Fig. 7 und 8). Das Füllgut wird dabei durch die Vorderkante des Schieberbleches 2 in das Kuvert transportiert.

Um ein sicheres Auflaufen des Mitnehmerklotzes 3 auf das Faltblech 5 in Kuvertierrichtung zu erreichen, ist das Faltblech 5 mit der Einlaufschräge 6 ausgestattet. Der Mitnehmerklotz 3 weist zudem keilförmige Kanten auf, die ein sicheres Rücklaufen in die Ausgangsstellung gewährleisten.

## Patentansprüche

1. Falzvorrichtung für Falz-Kuvertiermaschinen, mit der ein Zweifachfalz oder ein Einfachfalz für unterschiedliche Füllgutformate nach dem Faltklappenprinzip ausführbar sind, mit Anschlägen zum Justieren des Füllgutes und mit einem Schieberblech (2) mit einem Mitnehmerklotz (3), daß das Füllgut entlang eines Faltbleches (5) in ein Kuvert transportiert, **dadurch gekennzeichnet,** daß das Faltblech (5) eine Umlenkleiste (4) trägt, die als Abrollbahn für das Schieberblech (2) dient, daß das Faltblech (5) mit einer Einlaufschräge (6) ausgestattet ist, die ein sicheres Auflaufen des Mitnehmerklotzes (3) in Kuvertierrichtung gewährleistet, und daß der Mitnehmerklotz (3) keilförmige Kanten aufweist.

2. Falzvorrichtung nach Anspruch 1, **dadurch gekennzeichnet,** daß das Schieberblech (2) mit dem Mitnehmerklotz (3) in der Ausgangsposition unterhalb der Füllgutlaufbahn des Faltbleches (5) steht.

3. Falzvorrichtung nach Anspruch 1 und 2, **dadurch gekennzeichnet,** daß das Schieberblech nach dem Start eines Verarbeitungszyklusses gedreht wird, so daß am Ende der Drehung der Mitnehmerklotz (3) auf der Füllgutlaufbahn des Faltbleches (5) liegt.

4. Falzvorrichtung nach Anspruch 1, **dadurch gekennzeichnet,** daß entsprechend dem eingestellten Füllgutformat das Füllgut (7) durch Anschläge (8; 9) positioniert und als gefaltetes Füllgut (7) von der Vorderkante des Schieberbleches (2) und als ungefaltetes Füllgut (7) durch den Mitnehmerklotz (3) in ein Kuvert geschoben wird.

## Claims

1. Folding device for folding and enveloping machines permitting the execution of a double or single fold for various filler formats in accordance with the folding flap priciple; with stops for adjusting the filler material and with a slide plate (2) equipped with a carrier block (3) which feeds the filler material along the folding sheet (5) into an envelope; this is **characterized** by the fact that the folding sheet (5) carries a deflecting bar (4) serving as a runway for the slide plate, that the folding sheet (5) is equipped with an inlet cant (6) which guarantees a safe runup of the carrier block (3) in the direction of the enveloping, and that the carrier block (3) is provided with wedge shaped edges.

2. Folding device according to claim No. 1, **characterized** by the slide plate (2) with the carrier block (3) being placed in its start position below the runway of the filler material of the folding sheet (5).

3. Folding device according to claims No. 1 and 2, **characterized** by the slide plate (2) being turned after the start of a processing cycle in such a way that the carrier block (3) comes to rest on the runway of the filler material of the folding sheet (5) on completion of the turn.

4. Folding device according to claim No. 1, **characterized** by the filler material (7) in accordance with the properly adjusted filler material format being placed in position by stops (8; 9) and pushed either as folded filler material (7) from the front edge of the slide plate (2) or as nonfolded filler material (7) by the carrier block (3) into a envelope.

## Revendications

1. Dispositif de pliage pour des machines qui plient et mettent sous enveloppes, avec lequel il est possible de réaliser une pliure double ou une pliure simple pour des contenus de différents formats selon le principe de rabats pliants, avec butées pour ajuster les contenus des enveloppes et avec une tôle à coulisse (2) avec un bloc entraineur (3), qui transporte le contenu (à mettre dans les enveloppes) dans une enveloppe le long d'une tôle à plier (5), caractérisé par ce que la tôle à plier (5) porte une latte tournante (4) qui sert de voie de déroulement pour la tôle à coulisse (2), aussi par ce que la tôle à plier (5) est pourvu d'une inclinaison d'admission (6) qui assure l'arrivée du bloc entraineur (3) dans le sens de la mise en enveloppe, et par ce que le bloc entraineur (3) présente des arêtes en forme de coin.

2. Dispositif de pliage selon la revendication 1, caractérisé par ce que la tôle à coulisse (2) se trouve avec le bloc entraineur (3) en position de départ en-dessous de la voie de transport des contenus de la tôle à plier (5).

3. Dispositif de pliage d'aprés les revendications 1 et 2, caractérisé par ce que la tôle à coulisse est tournée au départ d'un cycle d'emploi de la machine, de sorte qu'à la fin d'un tour le bloc entraineur (3) se trouve sur la voie de transport des contenus de la tôle à plier (5).

4. Dispositif de pliage d'après la revendication 1, caractérisé par ce que selon le format du contenu qui a été réglé, le contenu (7) est mis en position par des butées (8, 9) et poussé comme contenu plié (7) depuis le bord avant de la tôle à coulisse (2) et comme contenu non plié (7) par le bloc entraineur (3) dans l'enveloppe.
